# EUROPÄISCHE PATENTSCHRIFT

(11) **EP 1 964 157 B1**
(45) Veröffentlichungstag und Bekanntmachung des Hinweises auf die Patenterteilung: **17.11.2010**
(21) Anmeldenummer: 06830410.4
(22) Anmeldetag: 06.12.2006
(51) Int. Cl.: H01J 61/00

(54) **HOCHSPANNUNGSPULSGENERATOR FÜR EINE HOCHDRUCKENTLADUNGSLAMPE MIT VERBESSERTER ZÜNDFÄHIGKEIT**
HIGH-VOLTAGE PULSE GENERATOR FOR A HIGH-PRESSURE DISCHARGE LAMP FEATURING AN IMPROVED IGNITION QUALITY
GENERATEUR D'IMPULSIONS HAUTE TENSION POUR UNE LAMPE A DECHARGE A HAUTE PRESSION PRESENTANT UNE CAPACITE D'ALLUMAGE AMELIOREE

(30) Priorität: 23.12.2005 DE 102005061831
(43) Veröffentlichungstag der Anmeldung: 03.09.2008
(73) Patentinhaber: Osram Gesellschaft mit beschränkter Haftung, 81543 München (DE)
(72) Erfinder: KLOSS, Andreas, 85579 Neubiberg (DE)
(86) Internationale Anmeldenummer: PCT/EP2006/069364
(87) Internationale Veröffentlichungsnummer: WO 2007/074032

(56) Entgegenhaltungen:
- US-A- 4 379 982
- US-A- 4 608 521
- US-A- 4 629 945

## Beschreibung

### Technisches Gebiet

Die Erfindung geht aus von einem Hochspannungspulsgenerator für eine Hochdruckentladungslampe gemäß dem Oberbegriff des Anspruchs 1. Derartige Lampen sind insbesondere Hochdruckentladungslampen für Allgemeinbeleuchtung oder für fotooptische Zwecke.

### Stand der Technik

Das Problem der Zündung von Hochdruckentladungslampen wird derzeit dadurch gelöst, dass das Zündgerät in das Vorschaltgerät integriert ist. Nachteilig daran ist, dass die Zuleitungen hochspannungsfest ausgelegt sein müssen.

In der Vergangenheit hat es immer wieder Versuche gegeben, die Zündeinheit in die Lampe zu integrieren. Dabei wurde versucht, sie in den Sockel zu integrieren. Eine besonders effektive und hohe Pulse versprechende Zündung gelingt mittels sog. Spiral-Puls-Generatoren, siehe US-A 3 289 015.

Vor längerer Zeit wurden derartige Geräte bei verschiedenen Hochdruckentladungslampen wie Metallhalogenidlampen oder Natriumhochdrucklampen vorgeschlagen, siehe beispielsweise US-A 4 325 004, US-A 4 353 012.

**Weitere Spiralpulsgeneratoren sind in** US-A 4 379 982**,** US-A 4 629 945 **und** US-A 4 608 521 **beschrieben.**

Sie konnten sich jedoch nicht durchsetzen, weil sie zum einen zu teuer sind. Zum andern ist der Vorteil, sie in den Sockel einzubauen, nicht ausreichend, da das Problem des Zuführens der Hochspannung in den Kolben bleibt. Daher die Wahrscheinlichkeit für Schädigungen der Lampe, seien es Isolationsprobleme oder ein Durchbruch im Sockel, steigt stark an. Bisher übiche Zündgeräte konnten im allgemeinen nicht über 100 °C erwärmt werden. Die erzeugte Spannung musste dann der Lampe zugeführt werden, was Leitungen und Lampenfassungen mit entsprechender Hochspannungsfestigkeit erfordert, typisch etwa 5 kV. erzeugte Spannung musste dann der Lampe zugeführt werden, was Leitungen und Lampenfassungen mit entsprechender Hochspannungsfestigkeit erfordert, typisch etwa 5 kV.

### Darstellung der Erfindung

Die Aufgabe der vorliegenden Erfindung ist es, einen Hochspannungspulsgenerator für eine Hochdruckentladungslampe bereitzustellen, deren Zündverhalten gegenüber bisherigen Lampen deutlich verbessert ist und bei der keine Schädigung infolge der Hochspannung zu befürchten ist. Dies gilt insbesondere für Metallhalogenidlampen, wobei das Material des Entladungsgefäßes entweder Quarzglas oder Keramik sein kann.

Diese Aufgabe wird gelöst durch die kennzeichnenden Merkmale des Anspruchs 1.

Besonders vorteilhafte Ausgestaltungen finden sich in den abhängigen Ansprüchen.

Erfindungsgemäß wird jetzt ein Hochspannungspuls mit mindestens 1,5 kV, der zur Zündung der Lampe notwendig ist, mittels eines speziellen temperaturresistenten Spiral-Puls-Generators erzeugt, der in unmittelbarer Nähe des Entladungsgefäßes im Außenkolben integriert wird. Nicht nur eine Kaltzündung sondern auch ein Heißwiederzündung ist damit möglich.

Der jetzt verwendete Spiral-Puls-Generator ist ein sog. LTCC-Bauteil. Diese Material ist eine spezelle Keramik, die bis 600 °C Temperaturfest gemacht werden kann. Zwar wurde LTCC schon in Zusammenhang mit Lampen verwendet, siehe US 2003/0001519 und US-B 6 853 151. Jedoch wurde es für ganz andere Zwecke bei praktisch kaum Temperaturbelasteten Lampen, mit typischen Temperaturen unter 100 °C, eingesetzt. Der besondere Wert der hohen Temperaturstabilität von LTCC in Zusammenhang mit der Zündung von Hochdruckentladungslampen, wie vor allem Metallhalogenidlampen mit Zündproblemen, zu erkennen.

Der Spiral-Puls-Generator ist ein Bauteil, das Eigenschaften eines Kondensators mit denen eines Wellenleiters zur Erzeugung von Zündpulsen mit einer Spannung von mindestens 1,5 kV vereint, Für die Herstellung werden zwei keramische "Grün-Folien" mit metallischer Leitpaste bedruckt und anschließend versetzt zu einer Spirale aufgewickelt und schließlich isostatisch zu einem Formkörper gepresst. Die folgende Co-Sinterung von Metallpaste und keramischer Folie erfolgt an Luft im Temperaturbereich zwischen 800 und 900 °C. Diese Verarbeitung erlaubt einen Einsatzbereich des Spiral-Puls-Generators bis 700 °C Temperaturbelastung. Dadurch kann der Spiral-Puls-Generator in direkter Nähe des Entladungsgefäßes im Außenkolben, aber auch im Sockel oder in unmittelbarer Nähe der Lampe untergebracht werden.

Bevorzugt ist dabei die Unterbringung im Außenkolben. Denn dadurch entfällt die Notwendigkeit einer hochspannungsfesten Spannungszuleitung.

Zudem lässt sich ein Spiral-Puls-Generator so dimensionieren, dass der Hochspannungspuls sogar eine Heißwiederzündung der Lampe ermöglicht. Das Dielektrikum aus Keramik zeichnet sich durch eine außergewöhnlich hohe Dielektrizitätskonstante ε von > 10 aus, wobei je nach Material und Bauweise ein ε von typisch 70, bis zu ε=100 erreicht werden kann. Das schafft eine sehr hohe Kapazität des Spiral-Puls-Generators und ermöglicht eine vergleichsweise große zeitliche Breite der erzeugten Impulse. Dadurch wird eine sehr kompakte Bauweise des Spiral-Puls-Generators möglich, so dass ein Einbau in handelsübliche Außenkolben von Hochdruckentladungslampen gelingt.

Zudem lässt sich auf Basis dieses Hochspannungspulsgenerators eine Zündeinheit angeben, die weiterhin zumindest einen Ladewiderstand und einen Schalter umfasst. Der Schalter kann eine Funkenstrecke oder auch ein Diac in SiC-Technologie sein. Dabei ist die Zündeinheit extrem kompakt, da ja der Ladewiderstand im Hochspannungspulsgenerator integriert ist.

Dadurch wird eine sehr kompakte Bauweise des Spiral-Puls-Generators möglich, so dass ein Einbau in handelsübliche Außenkolben von Hochdruckentladungslampen gelingt. Eine besondere Kompaktifizierung gelingt, weil der Ladewiderstand kein separates Bauteil ist, das lediglich mit dem Spiral-Puls-Generator verbunden ist. Da der Ladewiderstand ohnehin denselben Bedingungen wie der Spiral-Puls-Generator genügen muss, was seine Temperaturbeständigkeit betrifft, empfiehlt es sich, ihn ähnlich wie den Spiral-Puls-Generator aus LTCC-Material herzustellen.

Bevorzugt kann der Ladewiderstand dabei am inneren Rand in den Spiral-Puls-Generator integriert sein, so dass beide zusammen als ein LTCC-Keramik-Bauteil ausgeführt sind. Dieses Bauteil ist bis ca. 600 °C Temperatur fest. Dadurch wird eine Kontaktstelle vermieden, die ebenfalls ansonsten Temperaturfest ausgeführt sein müsste. Somit werden außer dem Hochspannungsschalter, meist eine Funkenstrecke oder Diac, keine anderen Bauteile benötigt.

Als Material des Außenkolbens kann jedes übliche Glas verwendet werden, also insbesondere Hartglas, Vycor oder Quarzglas. Auch die Wahl der Füllung unterliegt keiner besonderen Einschränkung.

### Kurze Beschreibung der Zeichnungen

Im Folgenden soll die Erfindung anhand mehrerer Ausführungsbeispiele näher erläutert werden. Die Figuren zeigen:
- Fig. 1: den prinzipiellen Aufbau eines Spiral-Puls- Generators;
- Fig. 2: Kenngrößen eines LTCC- Spiral-Puls-Generators;
- Fig. 3: den Prinzipaufbau einer Natriumhochdrucklampe mit Spiral-Puls-Generator im Außenkolben.
- Fig. 4: den Prinzipaufbau einer Metallhalogenidlampe mit Spiral-Puls-Generator im Außenkolben.
- Fig. 5: eine Metallhalogenidlampe mit Spiral-Puls- Generator im Außenkolben;
- Fig. 6: eine Metallhalogenidlampe mit Spiral-Puls- Generator im Sockel.

### Bevorzugte Ausführungsform der Erfindung

Figur 1, zeigt den Aufbau eines Spiral-Puls-Generators 1 in Draufsicht. Er besteht aus einem keramischen Zylinders 2, in den zwei verschiedene metallische Leiter 3 und 4 als Folienband spiralförmig eingewickelt sind. Der Zylinder 2 ist innen hohl und besitzt, einen gegebenen Innendurchmesser ID. Die beiden inneren Kontakte 6 und 7 der beiden Leiter 3 und 4 sind über eine Funkenstrecke 5 miteinander verbunden.

Nur der äußere der beiden Leiter besitzt am äußeren Rand des Zylinders einen weiteren Kontakt 8. Der andere Leiter endet offen. Die beiden Leiter bilden dadurch zusammen einen Wellenleiter in einem dielektrischen Medium, der Keramik. An den inneren Kontakt 7 des einen Leiters schließt sich eine Leitungstrecke aus anderem Material an, die als Ladewiderstand 18 wirkt.

Der Spiral-Puls-Generator wird entweder aus zwei mit Metallpaste beschichteten keramischen Folien gewickelt oder aus zwei Metallfolien und zwei keramischen Folien aufgebaut. Eine wichtige Kenngröße ist dabei die Zahl n der Windungen, die bevorzugt in der Größenordnung 5 bis 100 liegen soll. Diese Wickelanordnung wird dann laminiert und anschließend gesintert, wodurch ein LTCC-Bauteil entsteht. Die so geschaffenen Spiral-Puls-Generatoren mit Kondensatoreigenschaft werden dann mit einer Funkenstrecke beschaltet.

Die Funkenstrecke kann sich an den inneren oder den äußeren Anschlüssen oder auch innerhalb der Wicklung des Generators befinden. Als Hochspannungsschalter, der den Puls initiiert, kann bevorzugt eine Funkenstrecke verwendet werden, die auf SiC basiert und sehr temperaturstabil ist. Beispielsweise kann das Schaltelement MESFET der Fa. Cree verwendet werden. Dieser ist für Temperaturen oberhalb 350 °C geeignet.

In einem konkreten Ausführungsbeispiel wird ein Keramikmaterial mit ε = 60 bis 70 verwendet. Dabei wird bevorzugt als Dielektrikum eine Keramikfolie, insbesondere ein Keramikband wie Heratape CT 707 oder bevorzugt CT 765 oder auch eine Mischung bieder, jeweils von Heraeus verwendet. Es hat eine Dicke der grünen Folie von typisch 50 bis 150 µm. Als Leiter wird insbesondere Ag-Leitpaste wie "Cofirable Silver," ebenfalls von Heraeus, verwendet. Ein konkretes Beispiel ist CT 700 von Heraeus. Gute Ergebnisse liefert auch die Metallpaste 6142 von DuPont. Diese Teile lassen sich gut laminieren und danach ausheizen ("burnout") und zusammen sintern ("co-firing").

Der Innendurchmesser ID des Spiral-Puls-Generator ist 10 mm. Die Breite der einzelnen Streifen ist ebenfalls 10 mm. Die Foliendicke ist 50 µm und auch die Dicke der beiden Leiter ist jeweils 50 µm. Die Ladespannung beträgt 300 V. Unter diesen Voraussetzungen erreicht der Spiral-Puls-Generator ein Optimum seiner Eigenschaften bei einer Windungszahl von n = 20 bis 70.

In Figur 2 sind die zugehörige Halbwertsbreite des Hochspannungspulses in ps (Kurve a), die Gesamtkapazität des Bauteils in µF (Kurve b), der resultierende Außendurchmesser in mm (Kurve c), sowie die Effizienz (Kurve d), die maximale Pulsspannung (Kurve e) in kV und der Leiterwiderstand in Q (Kurve f) dargestellt.

Figur 3 zeigt den prinzipiellen Aufbau einer Natriumhochdrucklampe 10 mit keramischem Entladungsgefäß 11 und Auβenkolben 12 mit darin integriertem Spiral-Puls-Generator 13, wobei eine Zünd-Elektrode 14 außen am keramischen Entladungsgefäß 11 angebracht ist. Der Spiral-Puls-Generator 13 mit dem integrierten Ladewiderstand ist zusammen mit der Funkenstrecke 15 im Außenkolben untergebracht.

Figur 4 zeigt den prinzipiellen Aufbau einer Metallhalogenidlampe 20 mit integriertem Spiral-Puls-Generator 21, wobei keine Zünd-Elektrode außen am Entladungsgefäß 22, das aus Quarzglas oder Keramik gefertigt sein kann, angebracht ist. Der Spiral-Puls-Generator 21 mit dem integrierten Ladewiderstand ist zusammen mit der Funkenstrecke 23 im Außenkolben 25 untergebracht.

Figur 5 zeigt eine Metallhalogenidlampe 20 mit einem Entladungsgefäß 22, das von zwei Zuleitungen 26, 27 in einem Außenkolben gehaltert wird. Die erste Zuleitung 26 ist ein kurz abgewinkelter Draht. Die zweite 27 ist im wesentlichen ein Stab, der zur sockelfernen Durchführung 28 führt. Zwischen der Zuleitung 29 aus dem Sockel 30 und dem Stab 27 ist eine Zündeinheit 31 angeordnet, die den Spiral-Puls-Generator, die Funkenstrecke und den Ladewiderstand enthält, wie in Figur 4 angedeutet.

Figur 6 zeigt eine Metallhalogenidlampe 20 ähnlich wie Figur 5 mit einem Entladungsgefäß 22, das von zwei Zuleitungen 26, 27 in einem Außenkolben 25 gehaltert wird. Die erste Zuleitung 26 ist ein kurz abgewinkelter Draht. Die zweite 27 ist im wesentlichen ein Stab, der zur sockelfernen Durchführung 28 führt. Hier ist die Zündeinheit im Sockel 30 angeordnet, und zwar sowohl der Spiral-Puls-Generator 21 mit dem integrierten Ladewiderstand als auch die Funkenstrecke 23.

Diese Technik kann auch für elektrodenlose Lampen angewendet werden, wobei der Spiral-Puls-Generator als Zündhilfe dienen kann.

Weitere Anwendungen dieses kompakten Hochspannungspulsgenerators liegen in der Zündung anderer Geräte. Die Anwendung ist vor allem bei sog. magischen Kugeln, bei der Erzeugung von Röntgenpulsen und der Erzeugung von Elektronenstrahl-Pulsen vorteilhaft. Auch ein Einsatz in Kfz als Ersatz für die üblichen Zündspulen ist möglich.

Dabei werden Windungszahlen von n bis 500 verwendet, so dass die Ausgangsspannung bis in die Größenordnung von 100 kV erreicht. Denn die Ausgangsspannung U_{A} ist als Funktion der Ladespannung U_{L} gegeben durch U_{A} = 2 x n x U_{L} x η, wobei die Effizienz η durch η = (AD-ID) /AD gegeben ist.

Die Erfindung entfaltet besondere Vorteile im Zusammenwirken mit Hochdruckentladungslampen für Autoscheinwerfer, die mit Xenon unter hohem Druck von bevorzugt mindestens 3 bar und Metallhalogeniden gefüllt sind. Diese sind besonders schwer zu zünden, da wegen des hohen Xenondrucks die Zündspannung mehr als 10 kV beträgt. Derzeit wird versucht, die Komponenten der Zündeinheit im Sockel unterzubringen. Ein Spiral-Puls-Generator mit integriertem Ladewiderstand kann entweder in den Sockel der Kfz-Lampe oder in einen Außenkolben der Lampe untergebracht sein.

Die Erfindung entfaltet ganz besondere Vorteile im Zusammenwirken mit Hochdruckentladungslampen, die kein Quecksilber enthalten. Derartige Lampen sind aus Umweltschutzgründen besonders erstrebenswert. Sei enthalten eine geeignete Metallhalogenid-Füllung und insbesondere ein Edelgas wie Xenon unter hohem Druck. Wegen des fehlenden Quecksilbers ist die Zündspannung besonders hoch. Sie beträgt mehr als 20 kV. Derzeit wird versucht, die Komponenten der Zündeinheit im Sockel unterzubringen. Ein Spiral-Puls-Generator mit integriertem Ladewiderstand kann entweder in den Sockel der Quecksilberfreien Lampe oder in einen Außenkolben der Lampe untergebracht sein.

## Patentansprüche

1. Kompakter Hochspannungspulsgenerator auf der Basis eines Spiral-Puls-Generators (1), **dadurch gekennzeichnet, dass** der Spiral-Puls-Generator (1) als LTCC-Bauteil ausgeführt ist aus Keramikfolien und **metallischen Leitern** (3,4), wobei ein Ladewiderstand (18) im Spiral-Puls-Generator integriert ist.

2. Hochspannungspulsgenerator nach Anspruch 1 **dadurch gekennzeichnet, dass** die Spirale mindestens 5 Windungen umfasst.

3. Hochspannungspulsgenerator nach Anspruch 1 **dadurch gekennzeichnet, dass** der Ladewiderstand (18) aus einem LTCC-Material gefertigt ist.

4. Hochspannungspulsgenerator nach Anspruch 1 **dadurch gekennzeichnet, dass** die Spiral-Puls-Generator (1) und Ladewiderstand (18) zusammen als integriertes LTCC-Bauteil aufgebaut sind, wobei der Ladewiderstand am LTCC-Bauteil in der innersten keramischen Isolierschicht integriert ist.

5. Hochspannungspulsgenerator nach Anspruch 1 **dadurch gekennzeichnet, dass** der Ladewiderstand mit demjenigen Leiter elektrisch verbunden ist, der am äußeren Ende des Spiral-Puls-Generatorsoffen bleibt.

6. Hochspannungspulsgenerator nach Anspruch 1 **dadurch gekennzeichnet, dass** der Spiral-Puls-Generator aus mehreren Schichten aufgebaut ist, wobei die Anzahl n der Schichten mindestens n = 5 beträgt.

7. Hochspannungspulsgenerator nach Anspruch 1 **dadurch gekennzeichnet, dass** die Anzahl n der Schichten höchstens n = 500 beträgt.

8. Hochspannungspulsgenerator nach Anspruch 1 **dadurch gekennzeichnet, dass** der Spiral-Puls-Generator in etwa zylindrische Gestalt (2) hat, mit einem Innendurchmesser ID von mindestens 10 mm.

9. Hochspannungspulsgenerator nach Anspruch 1 **dadurch gekennzeichnet, dass** die Dielektrizitätskonstante ε des Spiral-Puls-Generators bei mindestens ε = 10 liegt.

10. Hochspannungspulsgenerator nach Anspruch 1 **dadurch gekennzeichnet, dass** für den Ladewiderstand (18) eine widerstandsbehaftete Paste verwendet wird.

11. Hochspannungspulsgenerator nach Anspruch 1, **dadurch gekennzeichnet, dass** der metallische Leiter (3,4) von metallischer Folie oder metallischer Leitpaste gebildet wird.

## Claims

1. Compact high-voltage pulse generator based on a spiral pulse generator (1), **characterized in that** the spiral pulse generator (1) is in the form of an LTCC assembly comprising ceramic films and metallic conductors (3, 4), a charging resistor (18) being integrated in the spiral pulse generator.

2. High-voltage pulse generator according to Claim 1, **characterized in that** the spiral comprises at least 5 turns.

3. High-voltage pulse generator according to Claim 1, **characterized in that** the charging resistor (18) is manufactured from an LTCC material.

4. High-voltage pulse generator according to Claim 1, **characterized in that** the spiral pulse generator (1) and the charging resistor (18) are constructed together as an integrated LTCC assembly, the charging resistor on the LTCC assembly being integrated in the innermost ceramic insulating layer.

5. High-voltage pulse generator according to Claim 1, **characterized in that** the charging resistor is electrically connected to that conductor which remains open at the outer end of the spiral pulse generator.

6. High-voltage pulse generator according to Claim 1, **characterized in that** the spiral pulse generator is constructed from a plurality of layers, the number n of layers being at least n = 5.

7. High-voltage pulse generator according to Claim 1, **characterized in that** the number n of layers is at most n = 500.

8. High-voltage pulse generator according to Claim 1, **characterized in that** the spiral pulse generator has an approximately cylindrical design (2), with an inner diameter ID of at least 10 mm.

9. High-voltage pulse generator according to Claim 1, **characterized in that** the dielectric constant ε of the spiral pulse generator is at least ε= 10.

10. High-voltage pulse generator according to Claim 1, **characterized in that** a resistive paste is used for the charging resistor (18).

11. High-voltage pulse generator according to Claim 1, **characterized in that** the metallic conductor (3, 4) is formed using metallic film or metallic conductive paste.

## Revendications

1. Générateur compact d'impulsions de haute tension à base d'un générateur ( 1 ) spiral-puls, **caractérisé en ce que** le générateur ( 1 ) spiral-puls est réalisé en composant LTCC, en feuilles de céramique et en conducteurs ( 3, 4 ) métalliques, une résistance ( 18 ) de charge étant intégrée dans le générateur spiral-puls.

2. Générateur d'impulsions de haute tension suivant la revendication 1, **caractérisé en ce que** la spirale comprend au moins 5 spires.

3. Générateur d'impulsions de haute tension suivant la revendication 1, **caractérisé en ce que** la résistance ( 18 ) de charge est en un matériau LTCC.

4. Générateur d'impulsions de haute tension suivant la revendication 1, **caractérisé en ce que** le générateur ( 1 ) spiral-puls et la résistance ( 18 ) de charge sont formés ensemble sous la forme d'un composant LTCC intégré, la résistance de charge et le composant LTCC étant intégrés dans la couche isolante en céramique la plus à l'intérieur.

5. Générateur d'impulsions de haute tension suivant la revendication 1, **caractérisé en ce que** la résistance de charge est reliée électriquement au conducteur, qui reste ouvert à l'extrémité extérieure du générateur spiral-puls.

6. Générateur d'impulsions de haute tension suivant la revendication 1, **caractérisé en ce que** le générateur spiral-puls est constitué de plusieurs couches, le nombre n des couches étant d'au moins n = 5.

7. Générateur d'impulsions de haute tension suivant la revendication 1, **caractérisé en ce que** le nombre n des couches est d'au plus n = 500.

8. Générateur d'impulsions de haute tension suivant la revendication 1, **caractérisé en ce que** le générateur spiral-puls a une forme ( 2 ) à peu près cylindre d'un diamètre ID intérieur d'au moins 10mm.

9. Générateur d'impulsions de haute tension suivant la revendication 1, **caractérisé en ce que** la constante ε diélectrique du générateur spiral-puls est d'au moins ε= 10.

10. Générateur d'impulsions de haute tension suivant la revendication 1, **caractérisé en ce que**, pour la résistance ( 18 ) de charge, on utilise une pâte douée de résistance.

11. Générateur d'impulsions de haute tension suivant la revendication 1, **caractérisé en ce que** le conducteur ( 3, 4 ) métallique est formé de feuillard métallique ou d'une pâte métallique conductrice.
